# EUROPÄISCHE PATENTSCHRIFT

(11) **EP 2 423 407 B1**
(45) Veröffentlichungstag und Bekanntmachung des Hinweises auf die Patenterteilung: **27.03.2019**
(21) Anmeldenummer: 11405301.0
(22) Anmeldetag: 15.08.2011
(51) Int. Cl.: F24F 11/89

(54) **Auf Dachwasserabläufe aufsetzbare Vorrichtung zum Zurückhalten von aufsteigender Luft und Ableiten von Dachwasser**
Device which can be placed on roof water drainage points for retaining ascending air and draining roof water
Dispositif pour être installé sur des systèmes d'évuacation de toit destiné à retenir l'air ascendant et à évacuer l'eau de toit

(30) Priorität: 30.08.2010 CH 13952010
(43) Veröffentlichungstag der Anmeldung: 29.02.2012
(73) Patentinhaber: Oekag Wassertechnik (Schweiz) AG, 6005 Luzern (CH)
(72) Erfinder: Morandini, Giorgio, 6005 Luzern (CH)
(74) Vertreter: Gachnang, Hans Rudolf

(56) Entgegenhaltungen:
- EP-A1- 1 568 946
- EP-A1- 2 175 207
- WO-A1-2006/062392
- DE-U1- 9 319 277
- US-B1- 6 318 397

## Beschreibung

Gegenstand der Erfindung ist eine auf Dachwasserabläufe aufsetzbare Vorrichtung zum Zurückhalten von aufsteigender Luft und Ableiten von Dachwasser gemäss Oberbegriff des Patentanspruchs 1.

Dachwasserabläufe aus Metall oder Kunststoff, auch Gully genannt, sind auf Flachdächern angeordnet und führen das dort sich sammelnde Wasser durch vertikale Fallleitungen und durch das Innere des Gebäudes führende Rohre zur Kanalisation. Bei grösseren Gebäuden (Mehrfamilienhäusern, Industrie- und Verwaltungsbauten) werden die Abwasser-Ablaufleitungen meist vertikal durch das Gebäude vom Keller bis zum Dach führende gemauerte Kanäle geleitet. In solchen Kanälen werden nebst den Dachwasser-Ablaufleitungen auch Frisch-/Trinkwasserleitungen sowie Heiz- und Brauchwasserleitungen geführt. Durch Wärme vom geheizten Gebäudeinneren werden die meist nicht isolierten Kanäle zusätzlich aufgeheizt. Diese warme Luft kann hernach das meist aus Metall oder Kunststoff bestehende Dachwasser-Ablaufrohr erwärmen und es entsteht dadurch im Rohrinneren eine über das Dach, d.h. über die Dachwasser-Abläufe, austretende warme Luftströmung. Der über das Dach resp. Gully streichende Wind verursacht im Fallrohr einen Unterdruck, der die warme Luft verstärkt abzieht. Es ergeben sich folglich durch die Konvektion hohe Energieverluste bei solchen Funktionsöffnungen. Bei schlecht isolierten Gebäuden, wie sie bis in die 70er Jahre erstellt worden sind, liegen die Verluste im einstelligen Prozentbereich des Heizenergiebedarfs des Gebäudes; bei Bauten des Minergie- oder Passivstandards können diese Funktionsöffnungs-Verluste im zweistelligen Prozentbereich liegen. Diese Verluste wurden bisher nicht oder kaum beachtet, obwohl sie quantitativ alles andere als vernachlässigbar sind.
Bei einer bekannten Vorrichtung, die das Aufsteigen von erwärmter Luft aus Dachwasserableitungsrohren oder auch Abwasserleitungen verhindert, wird der Rohrquerschnitt durch eine Klappe oder Membran verschlossen, welche den Zutritt von Aussenluft ermöglicht, wenn Brauchwasser, das aus dem Innern des Hauses abgeführt wird, einen Unterdruck in der Leitung erzeugt.
Zunehmende Starkregen führen zu Überlastung von konventionell dimensionierten Gullys. Zurückgestautes Wasser führt auf Flachdächern zu Bauschäden.

Aus WO 2006/062392 A1 ist eine Vorrichtung gemäss Oberbegriff des Patentanspruchs 1 bekannt. Zum Zurückhalten von aufsteigender Luft und Ableiten von Dachwasser weist die Vorrichtung eine schlauchförmige Membran aus einem elastischen Material auf, deren oberer Rand an einem Ring festgehalten ist und deren unterer Abschnitt dichtend an der Innenfläche eines rohrförmigen Dachwasserablaufs anliegt. Bei Zufluss von Dachwasser weicht die Membran unter Bildung einer Ablauföffnung nach innen aus.

US 6 318 397 B1 beschreibt eine weitere Vorrichtung dieser Art, welche einen Topf mit einer umlaufenden, schräg nach innen gerichteten Wandung aufweist. In der Wandung sind mehrere Durchlassöffnungen ausgebildet, die jeweils durch an der Innenseite der Wandung anliegende flexible Klappen dichtend verschlossen und bei Zufluss von Dachwasser durch Aufstellen der Klappen nach innen geöffnet sind.

Aus EP 1 568 946 A1 ist ebenfalls eine mittels Druckgefälle betätigbare Verschlussvorrichtung für Rohre bekannt, bei der eine sternförmig geschlitzte Membran entlang ihres Umfangs horizontal im Rohr gehalten ist. Bei Überdruck im Rohr können sich die durch die Schlitzung gebildeten Kreisausschnitte nach oben aufbiegen und somit eine Entlüftung ermöglichen. Umgekehrt können sich bei Unterdruck die Kreisausschnitte nach unten biegen und dadurch ein Vakuum im Rohr verhindern.

EP 2 175 207 A1 beschreibt eine weitere vertikal auf Rohre montierbare Verschlussvorrichtung, die ein elastisches Flächengebilde mit einer oder mehreren Verschlussklappen umfasst. Die Klappen sind durch eine Schlitzung des Flächengebildes geformt und entlang einer die Schlitzung verbindenden Biegelinie schwenkbar, so dass die Klappen bei Anliegen eines Druckgefälles zwischen Aussen- und Innenseite betätig werden.

Bei den aus dem Stand der Technik bekannten Vorrichtungen hat sich jedoch gezeigt, dass diese teilweise erst bei Erreichen eines bestimmten Staudrucks öffnen und mitunter zu weit öffnen, so dass mit angesaugte Luft eine verstärkte Wasserabfuhr behindert. Im Weiteren wurde bei einigen der bekannten Vorrichtungen ein alterungsbedingtes Nachlassen der Dichtfunktion beobachtet.

Eine Aufgabe der vorliegenden Erfindung besteht nun darin, eine verbesserte Vorrichtung zu schaffen, welche auf bestehende Dachwasser-Abläufe nachträglich aufsetzbar ist oder in neuen Dachwasser-Abläufen integriert werden kann und einen uneingeschränkten und verstärkten Ablauf von Dachwasser vom Dach erlaubt und zudem eine möglichst geringe Luftmenge mitgeschleppt wird, gleichzeitig aber den Austritt von durch Konvektion aufsteigender Warmluft unterbindet, vorzugsweise jedoch den Austritt bei Auftreten eines Überdrucks im Rohrinnern, oder durch Wind verursachten Sog, der ein vorgegebenes Mass überschreitet, ermöglicht.

Gelöst wird diese Aufgabe durch eine Vorrichtung gemäss den Merkmalen des Patentanspruchs 1. Vorteilhafte Ausgestaltungen der Vorrichtung sind in den abhängigen Ansprüchen umschrieben.

Die erfindungsgemässe Vorrichtung umfasst eine Membran, die rohrförmig umlaufend aus mehreren, ein Rohr bildenden, an einem Ring hängend angeordneten oder an Seitenstegen angelenkten Teilen oder Lappen besteht. Die Vorrichtung ermöglicht einen sicheren und in allen Jahreszeiten funktionstüchtigen Verschluss von Abläufen. Die Geometrie der Membran verschliesst den Dachablauf gegen aufsteigende Kanalgase und Wärmeaustrag aus dem Gebäudeinnern. Bei geringstem Staudruck durch das auf dem Dach zufliessende Wasser öffnet sich die Membran nach innen, jedoch nur so weit, dass das zufliessende Wasser laminar abläuft und Luft im Wesentlichen nicht angesaugt wird. Dadurch erfolgt eine bessere und raschere Rohrfüllung im Fallrohr. Der freigegebene Querschnitt ermöglicht einen Volumenstrom, der exakt der zufliessenden Wassermenge entspricht. Zwischen Trichter und der gespannten Membran wird ein idealer schmaler Abflusskanal gebildet. In diesem entsteht eine höhere Ablaufgeschwindigkeit und das nach unten abfliessende Wasser saugt das zufliessende Wasser bei geringer Stauhöhe ab. Eine Leitplatte verstärkt den Sog. Mit optimierten Abflussleistungen bei geringem Überstau beim Gully wird die Betriebssicherheit erhöht. Es ist damit möglich, pro Gully gegenüber konventionellen Dachabläufen mit einem Normablauf einen grösseren Volumenstrom abzulassen. Über mindestens eine Klappe an der Vorrichtung kann bei einem vorbestimmten Überdruckanstieg im Rohrinnern dieser nach aussen austreten. Sobald dieser Überdruck entfällt, ist die ganze Vorrichtung wiederum dicht verschlossen und erlaubt im Ruhezustand keinen Austritt von aufsteigender Luft und von Kanalgasen. Durch Beigabe von magnetischen oder magnetisierbaren Elementen im Material der Membran oder auf dieser aufgebracht, kann die Haftung der Membran an der Vorrichtung erhöht und somit eine hohe Dichtigkeit des Systems erlangt werden, ohne dass die Gefahr einer zu hohen Aufstauung von Dachwasser besteht.
Aufsteigende Warmluft aus dem Fallrohr erzeugt unter der Membran einen Wärmestau, weil die Wärme nicht entweicht. Der Einlauftrichter mit dem Einlaufteil sowie die Membran werden erwärmt, was der Vereisung entgegenwirkt. Das wasserberührende Material kann hydrophob und schmutzabweisend gefertigt sein.

Anhand illustrierter Ausführungsbeispiele wird die Erfindung näher erläutert. Es zeigen:
- Figur 1: einen Axialschnitt längs Linie I-I in Figur 2 durch die Vorrichtung,
- Figur 2: ein Horizontalschnitt längs Linie II-II in Figur 1 durch den unteren Teil der Vorrichtung,
- Figur 3: eine Seitenansicht der rohrförmigen Membran mit Deckel,
- Figur 4: eine Aufsicht auf den Deckel gemäss Figur 3,
- Figur 5: einen Teilquerschnitt längs Linie V-V in Figur 4,
- Figur 6: eine vergrösserte Darstellung des Bereichs c in Figur 7,
- Figur 7: einen Vertikalschnitt längs Linie VIII-VIII in Figur 8 durch den unteren Teil der Vorrichtung,
- Figur 8: einen Horizontalschnitt längs Linie VII-VII in Figur 7,
- Figur 9: einen Axialschnitt längs Linie IX-IX in Figur 10 mit Wasser beaufschlagt,
- Figur 10: einen Horizontalschnitt längs Linie X-X in Figur 11,
- Figur 11: einen Horizontalschnitt längs Linie X-X in einer weiteren Ausgestaltung der Membran,
- Figur 12: eine Aufsicht auf eine mehreckige Ausgestaltung der Vorrichtung mit geschlossenem Oberteil,
- Figur 13: einen Querschnitt längs Linie XIII-XIII in Figur 12,
- Figur 14: einen Horizontalschnitt durch die Vorrichtung gemäss Figur 12,
- Figur 15: einen Vertikalschnitt längs Linie XV-XV in Figur 14,
- Figur 16: einen vergrössert dargestellten Horizontalschnitt (Ausschnitt A) in Figur 14,
- Figur 17: einen Vertikalschnitt durch eine weitere Ausgestaltung der Vorrichtung mit einem aufsteckbaren Deckel ohne Klappen,
- Figur 18: einen Querschnitt längs Linie XVIII-XVIII durch eine weitere Ausgestaltung der Membran 13 in Figur 19 und
- Figur 19: eine Ansicht der Membran in Figur 18.

Mit Bezugszeichen 1 wird die Gesamtheit eines Dachwasserablaufs, kurz mit Gully bezeichnet. Dieser umfasst einen Einlaufteil 3, der aussen einen Flansch 3' aufweisen kann, welcher dichtend auf der Dachhaut 5 eines Flachdachs aufliegt. Die Dichtung zwischen dem Einlaufteil 3 und der Dachhaut 5 wird nicht näher beschrieben. Im Zentrum ist der Einlaufteil 3 als Trichter 7 ausgestaltet, wobei die Querschnittsform, insbesondere die des Trichterteils, an die Querschnittsform des im Dach eingelassenen Ablaufs 9 angepasst ist oder zumindest gut in diesem einsetzbar ist. Der Ablauf 9 mündet unten in ein Abfallrohr 11. In den Trichter 7 ragt von oben eine Membran 13 aus einem hoch elastischen Material, wie Silikon, Gummi oder dergleichen. Die Membran 13 kann, wie in Figur 2 dargestellt, schlauchförmig ausgebildet sein. Im dargestellten Beispiel ist die Membran 13 zylindrisch. Die Aussenform, bzw. der Querschnitt der Membran 13, kann auch mehreckig sein. Das obere Ende bzw. die obere Kante der Membran 13 ist an einem Ring 15 befestigt, z.B. festgeklemmt, angespritzt oder angeklebt. Der Ring 15 weist ebenfalls die gleiche Querschnittsform auf wie die Membran 13. Auf dem Ring 15 ist ein Deckel 17 angeordnet, der beispielsweise eine pyramiden- oder kegelstumpfförmige Gestalt aufweist. Vom oben abgeflachten Bereich des Deckels 17 verlaufen in Falllinien Stege 19 zum ringförmigen unteren Abschluss des Deckels 17 beim Ring 15. Dazwischen liegen Öffnungen 21, welche von die Öffnungen 21 überspannenden Klappen 23 abgedeckt sind. Die Klappen 23 sind vorzugsweise aus elastischem Material hergestellt. Sie können, wie später noch beschrieben wird, magnetische Elemente enthalten.

Der Deckel 17 mit dem Ring 15 und der Membran 13 hängen an einer Befestigung 25 an der Unterseite eines z.B. glockenförmigen Kies-Laubkorbs 27, welcher seinerseits auf dem Einlaufteil 3 abgestützt ist. Der Kies-Laubkorb 27 kann gitterförmig oder aus einer Vielzahl von beabstandeten Stäben bestehen, welcher einerseits den Zutritt von Wasser sowie den Austritt von Luft bei Überdruck im Abfallrohr 11 ermöglicht und andererseits das Eintreten von Laub oder Kies verhindert.
Beabstandet zum Einlaufteil 3 kann über diesem eine umlaufende horizontale Leitplatte 29 angeordnet sein, welche den Ein- und Ablauf von Wasser in den Trichter 7 begünstigt.
Mit Bezugszeichen 23' ist eine geöffnete Klappe schematisch dargestellt. Die Klappen 23, wie sie in den Figuren 3, 4 und 5 dargestellt sind, können beispielsweise am Aussenrand, d.h. im Bereich des Rings 15, angelenkt sein und bei Überdruck im Abfallrohr 11 sich aus der Ebene abheben (Figur 5). Alternativ können die Klappen 23 auch über Scharniere mit dem Deckel 17 oder den Stegen 19 angelenkt oder verbunden sein.

Um einen sicheren dichten Verschluss im Deckel 17 zu erlangen, können im Material, aus welchem die Klappen 23 und die Membran 13 hergestellt sind, magnetische oder magnetisierbare Elemente 31 eingelassen, befestigt oder aufgeklebt sein. Die Elemente 31 unterstützen den dichten Verschluss bei geschlossener Klappe 23 mit der Auflagefläche 33 oder den Stegen 19, in welchen ebenfalls magnetische oder magnetisierbare Elemente eingelassen oder befestigt sind.

Aus Figur 3 ist weiter ersichtlich, dass die Membran 13 beispielsweise durch einen vertikal vom Ring 15 nach unten verlaufenden Schlitz 35 aufgetrennt ist. Der Schlitz 35 kann, wie schematisch aus Figur 2 ersichtlich, auch an zwei sich gegenüberliegenden Stellen vorhanden sein.
In einer weiteren nicht dargestellten Ausgestaltung der Erfindung kann eine grössere Anzahl von Schlitzen 35 in der Membran 13 angebracht sein.
Eine weitere Ausgestaltung der Membran 13 ist in Figur 10 dargestellt. Dort besteht die Membran 13 aus beispielsweise vier bogenförmigen Lappen 37, die sich gegenseitig überlappen. Die am Ring 15 befestigten Lappen 37 ermöglichen es, bei Zulauf von Wasser schon bei geringerer Stauhöhe radial nach innen auszuweichen (vgl. Situation in Figuren 1 und 9, linke Seite). Selbstverständlich könnten die Schlitze 35, welche die Kanten der Lappen 37 bilden, auch einen wellenartigen Verlauf aufweisen (keine Darstellung).
In Figur 11 ist die Gestalt einer schlauchförmigen, d.h. ungeschlitzten Membran 13 ersichtlich im Zeitpunkt, während dem Gully 1 Wasser zufliesst. Durch den Zufluss entstehen nicht parallel zum Trichter 7 liegende Eintrittsöffnungen, sondern die Membran 13 weicht wellenförmig nach innen aus.

In Figur 6 ist eine weitere Ausgestaltung der Erfindung vergrössert dargestellt. Diese zeigt den Bereich c in Figur 1, wo die Membran 13 am rohrförmigen Trichter 7 anliegt, und zwar wenn von oben kein Wasser eintritt, jedoch von unten durch einen Rückstau im Fallrohr 11 Wasser durch hydrostatischen Druck die Membran 13 radial nach aussen an die Innenwand des Trichters 7 drückt. Um einen Wasserdurchtritt von unten nach oben zwischen der Membran 13 und dem Trichter 7 sicher zu verhindern, sind in der Trichterwand vorzugsweise mehrere umlaufende Nuten 39 ausgebildet. Durch den erhöhten radial nach aussen wirkenden Druck auf die Membran 13 wird letztere wellenförmig in die Nuten 39 hinein gedrückt. Die in den Nuten 39 komprimierte Luft entweicht auf die drucklose Seite über Entlüftungskanäle 41. Erst dadurch wird die Membrane 13 tief in die Nute 39 eingepresst. Steigender hydrostatischer Druck verstärkt selbsttätig die Abdichtung. Unterstützt wird die satte Anlage der Membran 13 an der Trichterwand zusätzlich durch magnetische oder magnetisierbare Elemente 31, wie sie auch an den Klappen 23 vorhanden sein können.

In einer besonders vorteilhaften Ausgestaltung kann der Trichter 7 doppelwandig ausgeführt sein, d.h. es liegt ein Entlüftungskanal 41 vor, durch den Luft nach oben austreten kann, wenn die Nuten 39 durch Öffnungen mit dem Entlüftungskanal 41 verbunden sind (Fig. 6).
In Figur 7 ist dieselbe Anordnung nochmals dargestellt. Zusätzlich gezeigt ist die Lage der Membran 13, wenn von oben Dachwasser zuläuft (gestrichelte Linie).

In der Aufsicht auf den mehreckigen Deckel 17 mit Stegen 19 sind die Klappen 23 von oben auf die Stege 17 und die obere Auflagefläche 33 aufgelegt und werden durch die Schwerkraft und/oder Magnetkraft auf diesen gehalten. Ein Klemmteil 45 unterstützt die exakte Positionierung der Klappen 23 und hält diese durch die Befestigung 25 fest. Auf der linken Seite der ausschnittsweisen Darstellung in Figur 13 ist auch die Membran 13 in Schliessstellung und in Offenstellung 13' dargestellt. Die Klappen 23 sind vorzugsweise einstückig hergestellt und einzig durch Schlitze klappenförmig ausgestaltet. Dies ermöglicht eine kostengünstige Herstellung und spätere Montage.

Aus der Figur 14 ist ersichtlich, wie die Membranen, beispielsweise an den vertikalen Stegen 49 angelenkt bzw. angeklebt sind. Sie können auf diese Weise ähnlich wie eine Tür nach innen schwenken, wenn im Innern ein Unterdruck entsteht. Die Befestigung der Membranen 13 kann durch Klemmelemente 47, welche auf den Seitenstegen 49 aufliegen, festgeklemmt oder auf die Seitenstege 49 angespritzt werden.

Die Figur 15 zeigt im Schnitt, wie der mehreckige, z.B. sechseckige Trichter 7 im Einlaufteil liegt und wie die Membranen 13 an den Seitenstegen 49 anliegen. Sowohl der Trichter 7 als der Einlaufteil 3 sind nicht magnetisch. Die Seitenstege 49 sind vorzugsweise magnetisch oder magnetisierbar, so dass die Membranen 13 nicht verrutschen und an den Seitenstegen 49 sowie unten glatt anliegen und dicht schliessen.

In der weiteren Ausgestaltung der Erfindung gemäss Figur 17 ist der Deckel 17 als geschlossenes, aufsteckbares Element ausgebildet. Der Deckel kann im Querschnitt dachförmig sein (wie in Figur 17 in ausgezogenen Linien dargestellt) oder bogenförmig (in gestrichelten Linien dargestellt). Die Membranen 13, 13' im unteren Bereich des im vorliegenden Beispiel hexagonalen Körpers schwenken nach innen, d.h. wenn Wasser zufliesst, werden die Membranen 13 nach innen gedrückt und leiten das Wasser im Wesentlichen ohne Mitsaugen von Luft laminar nach innen. Im oberen Bereich des Körpers schwenken die Membranen 13, 13' nach aussen, wenn im Innern ein Überdruck eintritt. Das nach-aussen-Schwenken der oben liegenden Membranen 13, die ebenfalls aus einem elastischen Material hergestellt sein können, folgt in gleicher Weise durch seitliches Anlenken der Membrane an den vertikalen Seitenstegen 49 oder an den horizontal umlaufenden Stegen, auf die der Deckel 17 aufsteckbar ist.

In der Ausgestaltung der Membran 13 gemäss den Figuren 18 und 19 weist diese im zentralen Teil Rippen 51 auf, welche in regelmässigen oder unregelmässigen Abständen nebeneinander angeordnet sind. Die Rippen 51 begünstigen den Wasserabfluss. Um eine optimale Abdichtung zwischen den Kanten der Membran 13 und den Auflagebereichen für die Membran 13 ist letztere mit einer Kontaktfläche 53 versehen, welche keine Rippen aufweist und in welcher die magnetisierten oder magnetisierbaren Teilchen angeordnet sind.

## Patentansprüche

1. Auf Dachwasserabläufe aufsetzbare Vorrichtung zum Zurückhalten von aufsteigender warmer Luft aus der Kanalisation und Ableiten von Dachwasser bei gleichzeitiger Vermeidung von Luftzutritt während des Wasserablaufs in die Kanalisation, umfassend eine rohr- oder schlauchförmig geformte Membran (13) aus einem oder mehreren Teilen aus einem elastischen Material, deren oberer oder seitlicher Rand von einem Ring (15) festgehalten oder abgestützt ist und deren untenliegender Bereich in einen rohrförmigen Abschnitt eines Trichters (7) eines Dachwasserablaufs ragen kann und im Ruhezustand dichtend an dessen Innenfläche anliegen kann, bei Zufluss von Dachwasser nach innen ausweichen kann und eine der Wassermenge entsprechende Ablauföffnung erzeugen kann, **dadurch gekennzeichnet, dass** die Membran (13) rohrförmig umlaufend aus mehreren, ein Rohr bildenden, am Ring (15) hängend angeordneten oder an Seitenstegen (49) angelenkten Teilen oder Lappen (37) besteht.

2. Vorrichtung nach Anspruch 1, **dadurch gekennzeichnet, dass** oberhalb des Rings (15) mindestens eine sich nach aussen zu öffnen bestimmte Klappe (23) ausgebildet ist.

3. Vorrichtung nach einem der Ansprüche 1 oder 2, **dadurch gekennzeichnet, dass** die Aussenform des Rings (15) und der daran befestigten mindestens einen Membran (13) rund oder mehreckig ausgebildet ist.

4. Vorrichtung nach einem der Ansprüche 1 bis 3, **dadurch gekennzeichnet, dass** die Lappen (37) spaltlos gestossen nebeneinander oder sich teilweise überlappend angeordnet sind.

5. Vorrichtung nach einem der Ansprüche 1 bis 4, **dadurch gekennzeichnet, dass** an oder in der Membran (13) im untenliegenden oder seitlichen Bereich magnetische oder magnetisch anziehbare Elemente (31) angeordnet sind, welche mit magnetischen oder magnetisch anziehbaren Elementen (31) am rohrförmigen Abschnitt des Trichters (7) oder den Seitenstegen (49) zusammenwirken und die Membran (13) an den Trichter (7) oder die Seitenstege (49) dichtend heranziehen.

6. Vorrichtung nach Anspruch 5, **dadurch gekennzeichnet, dass** die magnetischen Elemente (31) in der Membran (13) eingeschlossen oder an dieser befestigt sind und dass die Elemente (31) am Trichter (7) oder den Seitenstegen (49) befestigt sind oder dass der Trichter (7) oder die Seitenstege (49) aus magnetischem oder magnetisierbarem Material bestehen.

7. Vorrichtung nach einem der Ansprüche 2 bis 6, **dadurch gekennzeichnet, dass** mindestens eine Klappe (23) an einem kegel- oder pyramidenförmigen Deckel (17) angeordnet ist, dessen eine Seite mit dem Ring (15) und/oder mit Stegen (19) verbunden ist und, dass die Klappe oder die Klappen (23) oben auf dem Deckel (17) und/oder den Stegen (19) aufliegend angeordnet und/oder aus einem Stück gefertigt und von einem Klemmelement (45) gehalten werden.

8. Vorrichtung nach Anspruch 7, **dadurch gekennzeichnet, dass** die Klappen (23) aus einem starren Material bestehen und scharnierartig am Deckel (17) und/oder den Stegen (19) angelenkt sind oder aus einem elastisch biegsamen Material bestehen und mit einer Anlenkung am Deckel (17) entlang einer Kante befestigt sind.

9. Vorrichtung nach einem der Ansprüche 7 oder 8, **dadurch gekennzeichnet, dass** die Klappen (23) durch magnetische Anziehung am Deckel (17) und/oder den Stegen (19) anliegen oder dass die Auflagekraft durch das Eigengewicht der Klappen (23) erzeugt wird.

10. Vorrichtung nach einem der Ansprüche 1 bis 9, **dadurch gekennzeichnet, dass** die Membran (13) hydrophobschmutzabweisend ausgerüstet ist.

11. Vorrichtung nach einem der Ansprüche 4 bis 10, **dadurch gekennzeichnet, dass** im zentralen Bereich der Lappen (37) Rippen (51) zur Versteifung der Membran (13) und zur Beeinflussung der Wasserführung ausgebildet sind.

12. Vorrichtung nach Anspruch 11, **dadurch gekennzeichnet, dass** zwischen den Enden der Rippen (51) eine flache Kontaktfläche (53) ausgebildet ist, welche dichtend in Anlage mit den starren Teilen der Vorrichtung gelangen.

13. Dachwasserablauf (1) mit einem im Zentrum als Trichter (7) ausgestalteten Einlaufteil (3), wobei der Trichter (7) einen rohrförmigen Abschnitt aufweist, **dadurch gekennzeichnet, dass** eine Vorrichtung nach einem der vorhergehenden Ansprüche auf dem Dachwasserablauf aufgesetzt ist oder in dem Dachwasserablauf integriert ist, wobei die Membran (13) aus einem hoch elastischen Material von oben in den Trichter (7) ragt.

14. Dachwasserablauf (1) nach Anspruch 13, **dadurch gekennzeichnet, dass** der Durchmesser des Rings (15) grösser als der Innendurchmesser des Trichters (7) ist.

15. Dachwasserablauf (1) nach Anspruch 13 oder 14, **dadurch gekennzeichnet, dass** im rohrförmigen Abschnitt des Trichters (7) ein oder mehrere parallel umlaufende Nuten (39) angebracht oder ausgenommen sind, die auf die druckabgewandte Seite mit einem oder mehreren offenen oder geschlossenen Entlüftungskanälen (41) entlüftet sind.

## Claims

1. A device which can be placed on roof water drainage points for retaining ascending hot air from the sewerage and for draining away roof water, simultaneously avoiding the admission of air during the drainage of water into the sewerage, comprising a membrane (13) formed in a tube or hose shape made up of one or more parts from an elastic material, the upper or lateral edge of which is secured or supported by a ring (15) and the lower region of which can project into a tubular section of a funnel (7) of a roof water drainage point and which, in the resting state, can lie in contact with the inner face thereof in a sealing manner, during the inflow of roof water can divert inwardly and can produce a drainage opening corresponding to the water quantity, **characterized in that** the membrane (13) consists in a tubular circumferential manner of multiple parts or cloths (37) forming a pipe, arranged in a suspended manner from the ring (15) or articulated to side webs (49).

2. The device according to Claim 1, **characterized in that** at least one valve (23) which is intended to open outwards is configured above the ring (15).

3. The device according to any one of Claims 1 or 2, **characterized in that** the external shape of the ring (15) and the at least one membrane (13) fastened thereto is configured in a circular or polygonal manner.

4. The device according to any one of Claims 1 to 3, **characterized in that** the cloths (37) are arranged pushed next to one another without a gap or partially overlapping.

5. The device according to any one of Claims 1 to 4, **characterized in that** magnetic or magnetically attractable elements (31) are arranged on or in the membrane (13) in the lower or lateral region, which interact with magnetic or magnetically attractable elements (31) on the tubular section of the funnel (7) or the side webs (49) and pull the membrane (13) towards the funnel (7) or the side webs (49) in a sealing manner.

6. The device according to Claim 5, **characterized in that** the magnetic elements (31) are enclosed in the membrane (13) or are fastened thereto, and the elements (31) are fastened to the funnel (7) or the side webs (49), or the funnel (7) or the side webs (49) consist of magnetic or magnetizable material.

7. The device according to any one of Claims 2 to 6, **characterized in that** at least one valve (23) is arranged on a conical or pyramid-shaped lid (17), one side of which is connected to the ring (15) and/or to webs (19), and the valve or valves (23) is/are arranged resting at the top of the lid (17) and/or the webs (19) and/or are produced from one piece and are held by a clamping element (45).

8. The device according to Claim 7, **characterized in that** the valves (23) consist of a rigid material and are articulated in a hinge-like manner to the lid (17) and/or the webs (19), or consist of an elastically flexible material and are fastened with an articulation to the lid (17) along one edge.

9. The device according to any one of Claims 7 or 8, **characterized in that** the valves (23) lie in contact with the lid (17) and/or the webs (19) due to magnetic attraction, or the bearing strength is produced by the self-weight of the valves (23).

10. The device according to any one of Claims 1 to 9, **characterized in that** the membrane (13) is equipped such that it is hydrophobically dirt-repellent.

11. The device according to any one of Claims 4 to 10, **characterized in that** ribs (51) are configured in the central region of the cloths (37) in order to stiffen the membrane (13) and in order to influence the flow of water.

12. The device according to Claim 11, **characterized in that** a flat contact surface (53) is configured between the ends of the ribs (51), which comes into contact in a sealing manner with the rigid parts of the device.

13. A roof water drainage point (1) having an inlet part (3) designed as a funnel (7) in the center, wherein the funnel (7) has a tubular section, **characterized in that** a device according to any one of the preceding claims is placed on the roof water drainage point or is integrated in the roof water drainage point, wherein the membrane (13) made of a highly elastic material projects from above into the funnel (7) .

14. The roof water drainage point (1) according to Claim 13, **characterized in that** the diameter of the ring (15) is larger than the inside diameter of the funnel (7).

15. The roof water drainage point (1) according to Claim 13 or 14, **characterized in that** one or more parallel circumferential grooves (39) are mounted or removed in the tubular section of the funnel (7), which grooves are ventilated on the side facing away from the pressure with one or more open or closed venting ducts (41).

## Revendications

1. Dispositif pouvant être installé sur des systèmes d'évacuation d'eau de toit destiné à retenir l'air chaud ascendant provenant de la canalisation et à évacuer l'eau de toit tout en empêchant simultanément la pénétration d'air dans la canalisation pendant l'évacuation de l'eau, comprenant une membrane (13) formée en forme de tube ou de tuyau à partir d'une ou plusieurs parties en matériau élastique, dont le bord supérieur ou latéral est retenu ou soutenu par un anneau (15) et dont la zone inférieure peut dépasser dans une partie tubulaire d'un entonnoir (7) d'un système d'évacuation d'eau de toit et peut être contiguë à sa surface intérieure de manière étanchéifiante à l'état de repos, peut dévier vers l'intérieur lors d'un écoulement d'eau de toit et peut former une ouverture d'évacuation correspondant à la quantité d'eau, **caractérisé en ce que** la membrane (13) est constituée en forme de tube de manière périphérique à partir de plusieurs parties ou morceaux (37) formant un tube, disposés de manière suspendue à l'anneau (15) ou articulée sur des branches latérales (49).

2. Dispositif selon la revendication 1, **caractérisé en ce qu'**au moins un volet (23) destiné à s'ouvrir vers l'extérieur est réalisée au-dessus de l'anneau (15).

3. Dispositif selon l'une quelconque des revendications 1 ou 2, **caractérisé en ce que** la forme extérieure de l'anneau (15) et de l'au moins une membrane (13) fixée à celui-ci est réalisée ronde ou polygonale.

4. Dispositif selon l'une quelconque des revendications 1 à 3, **caractérisé en ce que** les morceaux (37) sont disposés les uns à côtés des autres bout à bout sans jeu ou se chevauchant partiellement.

5. Dispositif selon l'une quelconque des revendications 1 à 4, **caractérisé en ce que** des éléments (31) magnétiques ou pouvant être attirés par un aimant sont disposés sur ou dans la membrane (13) dans la zone inférieure ou latérale, lesdits éléments coopérant avec des éléments (31) magnétiques ou pouvant être attirés par un aimant sur la partie tubulaire de l'entonnoir (7) ou les branches latérales (49) et rapprochant la membrane (13) de l'entonnoir (7) ou des branches latérales (49) de manière étanchéifiante.

6. Dispositif selon la revendication 5, **caractérisé en ce que** les éléments (31) magnétiques sont renfermés dans la membrane (13) ou fixés sur celle-ci et **en ce que** les éléments (31) sont fixés sur l'entonnoir (7) ou sur les branches latérales (49) ou **en ce que** l'entonnoir (7) ou les branches latérales (49) sont constitués de matériau magnétique ou pouvant être magnétisé.

7. Dispositif selon l'une quelconque des revendications 2 à 6, **caractérisé en ce qu'**au moins un volet (23) est disposé sur un couvercle (17) de forme conique ou pyramidale, dont un côté est relié à l'anneau (15) et/ou à des branches (19) et **en ce que** le volet ou les volets (23) sont disposés reposant sur le dessus du couvercle (17) et/ou des branches (19) et/ou sont fabriqués d'un seul tenant et maintenus par un élément de serrage (45).

8. Dispositif selon la revendication 7, **caractérisé en ce que** les volets (23) sont constitués d'un matériau rigide et sont articulés à la manière de charnières sur le couvercle (17) et/ou les branches (19) ou sont constitués d'un matériau flexible de manière élastique et sont fixés au couvercle (17) avec une articulation le long d'une arête.

9. Dispositif selon l'une quelconque des revendications 7 ou 8, **caractérisé en ce que** les volets (23) reposent sur le couvercle (17) et/ou les branches (19) par attraction magnétique ou **en ce que** la force d'appui est générée par le propre poids des volets (23).

10. Dispositif selon l'une quelconque des revendications 1 à 9, **caractérisé en ce que** la membrane (13) est apprêtée de manière hydrophobe et résistante aux salissures.

11. Dispositif selon l'une quelconque des revendications 4 à 10, **caractérisé en ce que**, dans la zone centrale des morceaux (37), des rainures (51) sont réalisées pour renforcer la membrane (13) et pour influencer le guidage de l'eau.

12. Dispositif selon la revendication 11, **caractérisé en ce qu'**une surface de contact (53) plate est réalisée entre les extrémités des rainures (51), vient en contact de manière étanchéifiante avec les parties rigides du dispositif.

13. Système d'évacuation d'eau de toit (1) ayant une partie d'entrée (3) conçue au centre sous la forme d'un entonnoir (7), l'entonnoir (7) présentant une partie tubulaire, **caractérisé en ce qu'**un dispositif selon l'une quelconque des revendications précédentes est installé sur le système d'évacuation d'eau de toit ou intégré dans le système d'évacuation d'eau de toit, la membrane (13) en un matériau hautement élastique dépassant dans l'entonnoir (7) par le haut.

14. Système d'évacuation d'eau de toit (1) selon la revendication 13, **caractérisé en ce que** le diamètre de l'anneau (15) est supérieur au diamètre intérieur de l'entonnoir (7).

15. Système d'évacuation d'eau de toit (1) selon la revendication 13 ou 14, **caractérisé en ce qu'**une ou plusieurs rainures (39) périphériques parallèles sont ménagées ou évidées dans la partie tubulaire de l'entonnoir (7), l'air desdites rainures étant évacué sur le côté opposé à la pression au moyen d'un ou de plusieurs conduits d'évacuation d'air (41) ouverts ou fermés.
